# EUROPÄISCHE PATENTSCHRIFT

(11) **EP 2 170 724 B1**
(45) Veröffentlichungstag und Bekanntmachung des Hinweises auf die Patenterteilung: **20.04.2011**
(21) Anmeldenummer: 07785642.5
(22) Anmeldetag: 16.07.2007
(51) Int. Cl.: B65D 71/04

(54) **TRANSPORT-SICHERUNGS-VORRICHTUNG FÜR BEHÄLTER**
TRANSPORT SECURING DEVICE FOR CONTAINERS
DISPOSITIF DE BLOCAGE DE RÉCIPIENTS POUR LEUR TRANSPORT

(43) Veröffentlichungstag der Anmeldung: 07.04.2010
(73) Patentinhaber: Walz Mc-Packaging GmbH, 88515 Ittenhausen (DE)
(72) Erfinder: WALZ, Bernd, 88515 Ittenhausen (DE)
(74) Vertreter: Kiessling, Christian
(86) Internationale Anmeldenummer: PCT/DE2007/001272
(87) Internationale Veröffentlichungsnummer: WO 2009/010022

(56) Entgegenhaltungen:
- EP-A- 0 574 970
- EP-A- 0 947 432
- DE-A1- 2 743 335
- FR-A- 1 445 667
- US-A1- 2003 205 494

## Beschreibung

Die Erfindung betrifft eine Sicherungs-Vorrichtung für den Transport von einem oder mehr Behältern wie Spannringfässer oder Kanister, wobei mindestens ein an dem Behälter lösbar verankerbarer Befestigungsstreben vorgesehen ist, der zumindest teilweise ein zweiseitig geschlossenes Lager für ein Umreifungsband enthält.

Sicherungs-Vorrichtungen der eingangs genannten Art werden im Stand der Technik verwendet, um Behälter auf einer Transportpalette zu sichern, siehe zum Beispiel FR 1 445 667, DE 24 43 335 oder EP 0 574 970. Die bekannten Vorrichtungen weisen jedoch den Nachteil auf, dass eine sichere feste Verbindung zwischen Behälter und Palette einerseits und zwischen einer Mehrzahl von Behältern andererseits nicht gewährleistet ist.

Aufgabe der Erfindung ist es deshalb, eine Vorrichtung zu schaffen, mittels derer eine sichere feste Verbindung zwischen Behälter und Palette einerseits und zwischen einer Mehrzahl von Behältern andererseits gewährleistet ist.

Für eine Vorrichtung der eingangs genannten Art wird diese Aufgabe dadurch gelöst, dass ein Befestigungsstreben eine Aussparung zum lösbaren Eingriff eines rechtwinklig zum Befestigungsstreben angeordneten Hilfsstrebens aufweist, der zur Stabilisierung der Lage des Befestigungsstrebens vorgesehen ist.

Bevorzugte Ausführungsformen der Erfindung sind Gegenstand der Unteransprüche.

Bei der erfindungsgemäßen Vorrichtung wird durch die Merkmalskombination, dass mindestens ein an dem Behälter lösbar verankerbarer Befestigungsstreben vorgesehen ist, der zumindest teilweise ein zweiseitig geschlossenes Lager für ein Umreifungsband enthält, erreicht, dass ein verrutschsicheres Lager für ein Umreifungsband von einem von zwei parallelen Seitenwänden definierten Lagerbett eines Befestigungsstrebens vorgegeben ist. Insbesondere wird mit Hilfe der erfindungsgemäßen Vorrichtung erreicht, dass ein stabiler Ansatzpunkt für ein Umreifungsband im Bereich einer Kante eines Behälters gegeben ist.

Gemäß einer ersten bevorzugten Ausführungsform der erfindungsgemäßen Vorrichtung ist vorgesehen, dass das Lager eines Umreifungsbandes von einem Lagerbett sowie zumindest teilweise von zwei parallelen Seitenwänden eines Befestigungsstrebens gebildet ist.

Gemäß einer anderen bevorzugten Ausführungsform der erfindungsgemäßen Vorrichtung ist vorgesehen, dass das Lager im Bereich einer planen Stirnfläche oder Seitenfläche eines Behälters ebenbündig mit den Oberkanten der parallelen Seitenwände ausgebildet ist und im Bereich einer Kante eines Behälters zwischen den parallelen Seitenwänden eines Befestigungsstrebens gebogen verlaufend ausgebildet ist.

Gemäß einer wichtigen bevorzugten Ausführungsform der erfindungsgemäßen Vorrichtung ist vorgesehen, dass ein Befestigungsstreben im Bereich seiner behälternahen Unterfläche einer Oberfläche eines Behälters konturfolgend ausgebildet ist. Dabei kann ein Befestigungsstreben im Bereich seiner behälternahen Unterfläche eine oder mehr von in Richtung auf eine Behälteroberfläche zu ausgebildete, einer Kontur der Oberfläche folgende Nasen aufweisen.

Vorzugsweise ist eine Nase eines Befestigungsstrebens mit mindestens einer Aussparung versehen, die zum Zweck einer Verankerung eines Befestigungsstrebens mit einem Behälter in einen im Bereich der Oberfläche des Behälters ausgebildeten Vorsprung eingreift.

Durch ein Zusammenwirken des Hilfsstrebens mit dem Befestigungsstreben ist der Ansatzpunkt eines Umreifungsbandes vorzugsweise im Bereich einer Kante eines Behälters fixiert.

Gemäß einer weiteren bevorzugten Ausführungsform der erfindungsgemäßen Vorrichtung ist vorgesehen, dass eine Mehrzahl von Behältern mittels eines oder mehr Umreifungsbändern zu einer Blockeinheit zusammengefasst sind.

Ein Befestigungsstreben weist vorzugsweise aber nicht notwendigerweise zwei aus Wellpappe hergestellte Seitenwände auf, wobei zwischen den Seitenwänden eine aus Wellpappe hergestellte Wabenschicht vorgesehen ist. Die Wabenschicht kann dabei aus einwelliger oder auch aus mehrwelliger Wellpappe hergestellt sein.

Um eine besonders hohe Stabilität zu erreihen, ist die Längsrichtung der Wellentäler der Wellpappe der Wabenschicht vorzugsweise senkrecht zur Längsrichtung der Wellentäler der Wellpappe der Seitenwände orientiert. Eine Seitenwand kann vorzugsweise aus einlagiger, zweilagiger oder aus dreilagiger Wellpappe hergestellt sein.

Die Außenflächen einer Seitenwand sind vorzugsweise jeweils mit einer wasserundurchlässigen Beschichtung versehen.

Die erfindungsgemäße Vorrichtung wird im Folgenden anhand einer bevorzugten Ausführungsform erläutert, die in den Figuren der Zeichnung dargestellt ist. Darin zeigen:
- Fig. 1: eine erste Ausführungsform der entsprechenden Vorrichtung in einer Ansicht von schräg oben;
- Fig. 2: eine bevorzugte Ausführungsform der erfindungs- gemäßen Vorrichtung in einer Ansicht von schräg oben;
- Fig. 3: eine bevorzugte Ausführungsform eines Befestigungsstrebens der erfindungsgemäßen Vorrichtung in einer schematischen Seitenansicht;
- Fig. 4: die in Fig. 3 dargestellte bevorzugte Ausführungs- form eines erfindungsgemäßen Befestigungsstrebens in einer Absicht von oben.

Die in den Figuren 1 und 2 dargestellte Sicherungs-Vorrichtung 100 für den Transport von einem oder mehr Behältern 101 wie Spannringfässern oder Kanister, weist mindestens einen an dem Behälter 101 lösbar verankerbaren Befestigungsstreben 110 auf, der zumindest teilweise ein zweiseitig geschlossenes Lager 111 für ein Umreifungsband 120 enthält.

Das Lager 111 eines Umreifungsbandes 120 ist von einem Lagerbett sowie zumindest teilweise von zwei parallelen Seitenwänden 112; 113 eines Befestigungsstrebens 110 gebildet. Das Lager 111 ist dabei im Bereich einer planen Stirnfläche 103 oder Seitenfläche 104 eines Behälters 101 ebenbündig mit den Oberkanten der parallelen Seitenwände 112; 113 ausgebildet und im Bereich einer Kante 105 eines Behälters 101 zwischen den parallelen Seitenwänden 112; 113 eines Befestigungsstrebens 110 gebogen verlaufend ausgebildet.

Ein Befestigungsstreben 110 ist im Bereich seiner behälternahen Unterfläche einer Oberfläche eines Behälters 101 konturfolgend ausgebildet, wobei im Bereich seiner behälternahen Unterfläche eine Mehrzahl von in Richtung auf eine Behälteroberfläche zu ausgebildete, einer Kontur der Oberfläche folgende Nasen 114 vorgesehen sind. Bei der dargestellten Ausführungsform ist eine Nase 114 mit mindestens einer Aussparung 107 versehen, die zum Zweck einer Verankerung eines Befestigungsstrebens 110 mit einem Behälter 101 in einen im Bereich der Oberfläche des Behälters 101 ausgebildeten Vorsprung 106 eingreift.

Bei der in Figur 2 dargestellten Ausführungsform der Erfindung weist ein Befestigungsstreben 110 eine in den Figuren 3 und 4 besonders gut erkennbare Aussparung 117 zum lösbaren Eingriff eines rechtwinklig zum Befestigungsstreben 110 angeordneten Hilfsstrebens 130 auf, der zur Stabilisierung der Lage des Befestigungsstrebens 110 vorgesehen ist. Durch ein Zusammenwirken des Hilfsstrebens 130 mit dem Befestigungsstreben 110 ist der Ansatzpunkt eines Umreifungsbandes 120 im Bereich einer Kante 105 eines Behälters 101 unverrückbar fixiert. Eine Mehrzahl von Behältern 101 ist dabei mittels eines oder mehr Umreifungsbändern 120 zu einer Blockeinheit zusammengefasst.

Ein Befestigungsstreben 110 enthält zwei aus mehrlagiger Wellpappe 115 hergestellte Seitenwände 112; 113, wobei zwischen den Seitenwänden 112; 113 eine aus Wellpappe 115 hergestellte, mehrwellige Wabenschicht 116 vorgesehen ist. Die Längsrichtung der Wellentäler der Wellpappe 115 der Wabenschicht 116 ist dabei senkrecht zur Längsrichtung der Wellentäler der Wellpappe 115 der Seitenwände 112; 113 orientiert.

Die Außenflächen einer Seitenwand 112; 113 sind jeweils mit einer wasserundurchlässigen Beschichtung versehen.

Das oben erläuterte Ausführungsbeispiel der Erfindung dient lediglich dem Zweck eines besseren Verständnisses der durch die Ansprüche definierten erfindungsgemäßen Lehre, die als solche durch das Ausführungsbeispiel nicht eingeschränkt ist.

## Patentansprüche

1. Sicherungs-Vorrichtung (100) für den Transport von einem oder mehr Behältern (101) wie Spannringfässern oder Kanister, wobei mindestens ein an dem Behälter (101) lösbar verankerbarer Befestigungsstreben (110) vorgesehen ist, der zumindest teilweise ein zweiseitig geschlossenes Lager (111) für ein Umreifungsbande (120) enthält, **dadurch gekennzeichnet, dass** ein Befestigungsstreben (110) eine Aussparung (117) zum lösbaren Eingriff eines rechtwinklig zum Befestigungsstreben (110) angeordneten Hilfsstrebens (130) aufweist, der zur Stabilisierung der Lage des Befestigungsstrebens (110) vorgesehen ist.

2. Vorrichtung nach Anspruch 1, **dadurch gekennzeichnet, dass** das Lager (111) eines Umreifungsbandes (120) von einem Lagerbett sowie zumindest teilweise von zwei parallelen Seitenwänden (112, 113) eines Befestigungsstrebens (110) gebildet ist.

3. Vorrichtung nach Anspruch 2, **dadurch gekennzeichnet, dass** das Lager (111) im Bereich einer planen Stirnfläche (103) oder Seitenfläche (104) eines Behälters (101) ebenbündig mit den Oberkanten der parallelen Seitenwände (112, 113) ausgebildet ist und im Bereich einer Kante (105) eines Behälters (101) zwischen den parallelen Seitenwänden (112, 113) eines Befestigungsstrebens (110) gebogen verlaufend ausgebildet ist.

4. Vorrichtung nach einem der vorhergehenden Ansprüche, **dadurch gekennzeichnet, dass** ein Befestigungsstreben (110) im Bereich seiner behälternahen Unterfläche einer Oberfläche eines Behälters (101) konturfolgend ausgebildet ist.

5. Vorrichtung nach einem der vorhergehenden Ansprüche, **dadurch gekennzeichnet, dass** ein Befestigungsstreben (110) im Bereich seiner behälternahen Unterfläche eine Mehrzahl von in Richtung auf eine Behälteroberfläche zu ausgebildeter, einer Kontur der Oberfläche folgende Nasen (114) aufweist.

6. Vorrichtung nach Anspruch 5, **dadurch gekennzeichnet, dass** eine Nase (114) mit mindestens einer Aussparung (107) versehen ist, die zum Zweck einer Verankerung eines Befestigungsstrebens (110) mit einem Behälter (101) in einen im Bereich der Oberfläche des Behälters (101) ausgebildeten Vorsprung (106) eingreift.

7. Vorrichtung nach einem der vorhergehenden Ansprüche, **dadurch gekennzeichnet, dass** durch ein Zusammenwirken des Hilfsstrebens (130) mit dem Befestigungsstreben (110) der Ansatzpunkt eines Umreifungsbandes (120) im Bereich einer Kante (105) eines Behälters (101) fixiert ist.

8. Vorrichtung nach einem der vorhergehenden Ansprüche, **dadurch gekennzeichnet, dass** eine Mehrzahl von Behältern (101) mittels eines oder mehr Umreifungsbändern (120) zu eine Blockeinheit zusammengefasst sind.

9. Vorrichtung nach einem der vorhergehenden Ansprüche, **dadurch gekennzeichnet, dass** ein Befestigungsstreben (110) zwei aus Wellpappe (115) hergestellte Seitenwände (112; 113) enthält, wobei zwischen den Seitenwänden (112; 113) eine aus Wellpappe (115) hergestellte Wabenschicht (116) vorgesehen ist.

10. Vorrichtung nach Anspruch 9, **dadurch gekennzeichnet, dass** die Wabenschicht (116) aus einwelliger Wellpappe (115) hergestellt ist.

11. Vorrichtung nach Anspruch 9, **dadurch gekennzeichnet, dass** die Wabenschicht (116) aus mehrwelliger Wellpappe (115) hergestellt ist.

12. Vorrichtung nach einem der Ansprüche 9 bis 11, **dadurch gekennzeichnet, dass** die Längsrichtung der Wellentäler der Wellpappe (115) der Wabenschicht (116) senkrecht zur Längsrichtung der Wellentäler der Wellpappe (115) der Seitenwände (112; 113) orientiert ist.

13. Vorrichtung nach einem der Ansprüche 9 bis 12, **dadurch gekennzeichnet, dass** eine Seitenwand (112; 113) aus einlagiger Wellpappe (115) hergestellt ist.

14. Vorrichtung nach einem der Ansprüche 9 bis 12, **dadurch gekennzeichnet, dass** eine Seitenwand (112; 113) aus zweilagiger Wellpappe (115) hergestellt ist.

15. Vorrichtung nach einem der Ansprüche 9 bis 12, **dadurch gekennzeichnet, dass** eine Seitenwand (112; 113) aus dreilagiger Wellpappe (115) hergestellt ist.

16. Vorrichtung nach einem der Ansprüche 9 bis 15, **dadurch gekennzeichnet, dass** die Außenflächen einer Seitenwand (112; 113) jeweils mit einer wasserundurchlässigen Beschichtung versehen sind.

## Claims

1. A securing device (100) for the transport of one or more containers (101) such as lever lock ring drums or canisters, wherein at least one retaining structure (110) capable of being releasably affixed to said container (101) is provided that at least partially includes a bearing (111) for a strapping band (120), which bearing (11) is terminated at both sides, **characterized in that** a retaining structure (110) has a recess (117) for releasable accommodation of an auxiliary retainer (130) disposed at right angles to said retaining structure (110), which auxiliary retainer (130) is provided for stabilization of the position of said retaining structure (110).

2. The device as defined in claim 1, **characterized in that** said bearing (111) for a strapping band (120) is formed by a bearing bed and also at least partially by two parallel side walls (112, 113) of a retaining structure (110).

3. The device as defined in claim 2, **characterized in that** said bearing (111) is, in the region of a flat end face (103) or a lateral surface (104) of said container (101), flush with the top edges of the parallel side walls (112, 113) and extends in a curved form in the region of an edge (105) of a container (101) between the parallel side walls (112, 113) of a retaining structure (110).

4. The device as defined in any one of the previous claims, **characterized in that** a retaining structure (110) is, in the region of its container-side undersurface, formed following the contour of a surface of said container (101).

5. The device as defined in any one of the previous claims, **characterized in that** said retaining structure (110) has, in the region of its container-side undersurface, a plurality of lugs (114) directed toward a container surface and following the contour of said surface.

6. The device as defined in claim 5, **characterized in that** said lug (114) is provided with at least one recess (107) adapted to accommodate a projection (106) for the purpose of affixing a retaining structure (110) to a container (101), said projection (106) being formed in the region of the surface of said container (101).

7. The device as defined in any one of the previous claims, **characterized in that** the cooperation of said auxiliary retainer (130) with said retaining structure (110) fixes the starting point of said strapping band (120) in the region of an edge (105) of said container (101).

8. The device as defined in any one of the previous claims, **characterized in that** a plurality of containers (101) is combined to form a block by means of one or more strapping bands (120).

9. The device as defined in any one of the previous claims, **characterized in that** said retaining structure (110) contains two side walls (112, 113) made of corrugated board (115), wherein between said side walls (112; 113) there is provided a honeycomb layer (116) made of corrugated cardboard (115).

10. The device as defined in claim 9, **characterized in that** said honeycomb layer (116) is made of single-mode corrugated cardboard (115).

11. The device as defined in claim 9, **characterized in that** said honeycomb layer (116) is made of multi-mode corrugated cardboard (115).

12. The device as defined in any one of claims 9 to 11, **characterized in that** the longitudinal direction of the wave troughs of said corrugated cardboard (115) of the honeycomb layer (116) is at right angles to the longitudinal direction of the wave troughs of said corrugated cardboard (115) pertaining to said side walls (112; 113).

13. The device as defined in any one of claims 9 to 12, **characterized in that** said side wall (112; 113) is made of single-layer corrugated cardboard (115).

14. The device as defined in any one of claims 9 to 12, **characterized in that** said side wall (112; 113) is made of double-ply corrugated cardboard (115).

15. The device as defined in any one of claims 9 to 12, **characterized in that** said side wall (112; 113) is made of three-ply corrugated cardboard (115).

16. The device as defined in any one of claims 9 to 15, **characterized in that** the external surfaces of said side walls (112; 113) are each provided with a water-proof coating.

## Revendications

1. Dispositif de sécurité (100) destiné au transport d'un ou de plusieurs récipients (101) tels que fûts à bague de serrage ou bidons, au moins une traverse de fixation (110) étant prévue, ladite traverse de fixation pouvant être arrimée de manière amovible au récipient (101) et comportant au moins partiellement un palier (111) fermé des deux côtés pour un ruban de cerclage (120), **caractérisé en ce qu'**une traverse de fixation (110) présente un évidement (117) pour l'engagement amovible d'une traverse auxiliaire (130) prévue pour la stabilisation de la position de la traverse de fixation (110) et agencée perpendiculairement par rapport à la traverse de fixation (110).

2. Dispositif selon la revendication 1, **caractérisé en ce que** le palier (111) d'un ruban de cerclage (120) est constitué par un logement de palier ainsi qu'au moins partiellement par deux parois latérales parallèles (112, 113) d'une traverse de fixation (110).

3. Dispositif selon la revendication 2, **caractérisé en ce que** le palier (111) est réalisé de telle façon que, dans la zone d'une surface frontale plane (103) ou surface latérale plane (104) d'un récipient (101), il forme avec les bords supérieurs des parois latérales parallèles une surface plane (112, 113), et de telle façon que, dans la zone d'un bord (105) d'un récipient (101), il décrit un tracé courbé entre les parois latérales parallèles (112, 113) d'une traverse de fixation (110).

4. Dispositif selon une des revendications précédentes, **caractérisé en ce qu'**une traverse de fixation (110) est réalisée de telle façon dans la zone de sa surface inférieure proche du récipient qu'elle décrit un tracé qui suit les contours d'une surface d'un récipient (101).

5. Dispositif selon une des revendications précédentes, **caractérisé en ce qu'**une traverse de fixation (110) présente dans la zone de sa surface inférieure proche du récipient plusieurs becs (114) réalisés de telle façon qu'ils sont orientés vers une surface du récipient et que leur tracé suit un contour de la surface.

6. Dispositif selon la revendication 5, **caractérisé en ce qu'**un bec (114) est pourvu d'au moins un évidement (107) qui s'engage dans une saillie (106) réalisée dans la zone de la surface du récipient (101) dans le but d'un arrimage d'une traverse de fixation (110) à un récipient (101).

7. Dispositif selon une des revendications précédentes, **caractérisé en ce que** le point d'enclenchement d'un ruban de cerclage (120) est fixé dans la zone d'un bord (105) d'un récipient (101) par concomitance de la traverse auxiliaire (130) et de la traverse de fixation (110).

8. Dispositif selon une des revendications précédentes, **caractérisée en ce que** plusieurs récipients (101) sont rassemblés en une unité de bloc au moyen d'un ou de plusieurs rubans de cerclage (120).

9. Dispositif selon une des revendications précédentes, **caractérisé en ce qu'**une traverse de fixation (110) comporte deux parois latérales (112; 113) confectionnées en carton ondulé (115), une couche en nid d'abeilles (116) confectionnée en carton ondulé (115) étant prévue entre les parois latérales (112; 113).

10. Dispositif selon la revendication 9, **caractérisé en ce que** la couche en nid d'abeilles (116) est confectionnée en carton ondulé (115) à simple cannelure.

11. Dispositif selon la revendication 9, **caractérisé en ce que** la couche en nid d'abeilles (116) est confectionnée en carton ondulé (115) à multiple cannelure.

12. Dispositif selon une des revendications de 9 à 11, **caractérisé en ce que** le sens longitudinal des parties de cannelure aval du carton ondulé (115) de la couche en nid d'abeilles (116) est orienté perpendiculairement au sens longitudinal des parties de cannelure aval du carton ondulé (115) des parois latérales (112; 113).

13. Dispositif selon une des revendications de 9 à 12, **caractérisé en ce qu'**une paroi latérale (112; 113) est confectionnée en carton ondulé (115) monocouche.

14. Dispositif selon une des revendications de 9 à 12, **caractérisé en ce qu'**une paroi latérale (112; 113) est confectionnée en carton ondulé (115) double couche.

15. Dispositif selon une des revendications de 9 à 12, **caractérisé en ce qu'**une paroi latérale (112; 113) est confectionnée en carton ondulé (115) triple couche.

16. Dispositif selon une des revendications de 9 à 15, **caractérisé en ce que** les surfaces extérieures d'une paroi latérale (112; 113) sont respectivement pourvues d'un revêtement imperméable à l'eau.
